# EUROPÄISCHE PATENTANMELDUNG

(11) **EP 2 181 637 A2**
(43) Veröffentlichungstag der Anmeldung: **05.05.2010**
(21) Anmeldenummer: 09013027.9
(22) Anmeldetag: 15.10.2009
(51) Int. Cl.: A47L 15/00, A47L 15/24

(54) **Geschirrspülmaschine mit verbessertem Spüleffekt**

(30) Priorität: 04.11.2008 DE 102008055817
(71) Anmelder: MEIKO Maschinenbau GmbH & Co. KG, 77652 Offenburg (DE)
(72) Erfinder: Lehmann, Denis, Dipl.-Ing. (FH), 77799 Ortenberg (DE)
(74) Vertreter: Hörschler, Wolfram Johannes

(57) **Zusammenfassung**

Es wird eine Durchlaufgeschirrspülmaschine (110) zur Reinigung von Spülgut (114) vorgeschlagen, welche mindestens eine Reinigungszone (119) aufweist, in der das Spülgut (114) mit mindestens einer Reinigungsflüssigkeit beaufschlagt wird. Die Durchlaufgeschirrspülmaschine (110) weist weiterhin mindestens eine Transportvorrichtung (112) auf, welche eingerichtet ist, um das Spülgut (114) in einer Orientierung aufzunehmen und in einer Transportrichtung (116) durch die Reinigungszone (119) zu transportieren. Das Spülgut (114) weist mindestens eine Spülgutoberfläche (156) auf. Eine Flächennormale (162) der Spülgutoberfläche (156) und eine Gravitationsrichtung (154) spannen eine Spülgutebene (164) auf. Die Beaufschlagung des Spülguts (114) mit der Reinigungsflüssigkeit erfolgt derart, dass die auf die Spülgutoberfläche (156) aufgebrachte Reinigungsflüssigkeit in einer von einer parallelen Ausrichtung zur Spülgutebene (164) abweichenden Richtung auf der Spülgutoberfläche (156) abläuft.

## Beschreibung

Die Erfindung betrifft eine Durchlaufgeschirrspülmaschine sowie ein Verfahren zum Reinigen von Spülgut. Derartige Durchlaufgeschirrspülmaschinen und Verfahren werden insbesondere in Großküchen eingesetzt, um größere Mengen an Spülgut, wie beispielsweise Teller, Tassen, Tabletts, Besteck, Gläser oder ähnliches Spülgut zu spülen. Grundsätzlich sind die vorgeschlagene Geschirrspülmaschine und das vorgeschlagene Verfahren jedoch auch zur Reinigung anderer Arten von Spülgut einsetzbar, beispielsweise von Spülgut, welches nicht direkt oder indirekt mit Speisen oder Getränken in Berührung kommt. Ein besonderer Schwerpunkt der Erfindung liegt jedoch auf dem Bereich der Geschirrspülung und dort insbesondere auf der Spülung von ebenem Spülgut, wie beispielsweise Tellern, Tabletts oder Kisten mit mindestens einer ebenen Fläche.

Im Bereich von Großküchen, beispielsweise in Universitäten, Krankenhäusern, Pflegeeinrichtungen, Behörden, gastronomischen Einrichtungen und ähnlichen derartigen Einrichtungen werden Geschirrspülmaschinen benötigt, welche mit hohem Durchsatz Spülgut unterschiedlichster Art, wie beispielsweise Speisegeschirr, Besteck, Gläser, Tabletts, Töpfe, Pfannen, Behälter oder ähnliches reinigen. Zur schnellen und zuverlässigen Reinigung großer Mengen an Spülgut haben sich insbesondere Durchlaufgeschirrspülmaschinen bewährt, bei welchen das Spülgut mittels mindestens einer Transportvorrichtung automatisch durch mindestens eine Reinigungszone bewegt wird, um in dieser Reinigungszone mit mindestens einer Reinigungsflüssigkeit beaufschlagt zu werden. Derartige Durchlaufgeschirrspülmaschinen, bei welchen das Spülgut mittels der beschriebenen Relativbewegung durch die mindestens eine Reinigungszone bewegt wird, sind beispielsweise in Form von Bandtransportmaschinen oder in Form von Korbdurchlaufmaschinen bekannt.

Übliche Durchlaufgeschirrspülmaschinen weisen mindestens eine Reinigungszone auf, in der Regel jedoch mehrere Reinigungszonen. Beispielsweise können einer oder mehreren Spülzonen eine oder mehrere Klarspülzonen nachgeschaltet sein, in welcher bzw. welchen das Spülgut mit einer oder mehreren Klarspülflüssigkeiten klargespült wird. Beispielsweise weisen viele Durchlaufgeschirrspülmaschinen eine Frischwasserklarspülzone auf, in welcher das Spülgut mit heißem Frischwasser klargespült wird. Dem erhitzten Frischwasser können dabei in der Regel Klarspülmittel, beispielsweise in Form von Tensiden, zugesetzt werden, welche eine Entspannung des Frischwassers bewirken und damit das Ergebnis der Klarspülung verbessern. In der weiteren Beschreibung werden daher, unabhängig von der Möglichkeit eines Zusatzes an Klarspülmittel zum Frischwasser, die Begriffe Frischwasser, Klarspüllösung, Klarspülflüssigkeit oder Klarspüler daher alternativ verwendet.

Auch andere Ausgestaltungen der Durchlaufgeschirrspülmaschinen mit mehreren Reinigungszonen sind denkbar. So können die Reinigungszonen beispielsweise eine oder mehrere Vorreinigungszonen oder Vorabräumzonen, eine oder mehrere Spülzonen zur Hauptreinigung, eine oder mehrere Umwälzklarspülzonen zur Klarspülung mit Umwälzwasser oder andere Arten von Klarspüllösung oder andere Zonen aufweisen.

Eine technische Herausforderung bei derartigen Durchlaufgeschirrspülmaschinen besteht darin, ein optimales Reinigungsergebnis bei einem gleichzeitigen geringen Bedarf an Ressourcen zu erreichen. Eine besondere Problematik besteht dabei in einer Optimierung des Verbrauchs an Frischwasser, welches außer zum Füllen von Tanks zu Betriebsbeginn auch in der Regel während der gesamten Betriebesdauer für die Frischwasserklarspülung zum Einsatz kommen kann. Vom Wasserverbrauch der Durchlaufgeschirrspülmaschine wird dann in der Regel auch der Bedarf an Reinigungsmitteln und an Energie, beispielsweise elektrischer Energie, insbesondere zum Aufheizen der Klarspülflüssigkeiten, beeinflusst.

Der Frischwasserbedarf wird dabei wesentlich durch die Ausführung und Qualität und/oder Leistungsfähigkeit der Spülsysteme der Durchlaufgeschirrspülmaschine, wie beispielsweise der Frischwasserklarspülung, beeinflusst. Derartige Spülsysteme weisen in der Regel einen oder mehrere Spülarme auf, welche insbesondere als Sprüharme ausgestaltet sein können. Beispielsweise kann ein feststehendes Sprührohr mit Düsen vorgesehen sein, welches die Reinigungsflüssigkeit, beispielsweise das Nachspülwasser, von oben auf das Spülgut aufsprüht, sowie ggf. ein entsprechender, in der Regel ebenfalls feststehender Spülarm in Form eines Sprührohrs mit Düsen, welche die Reinigungsflüssigkeit insbesondere das Nachspülwasser von unten auf das Spülgut aufsprühen. Die Düsen sind dabei in der Regel derart ausgestaltet, dass diese einen fächerförmigen Strahl erzeugen und sind üblicherweise derart angeordnet, dass sich über die Länge der Spülarme bzw. Sprührohre bzw. über die Breite der jeweiligen Reinigungszonen hinweg jeweils ein geschlossener Vorhang an Reinigungsflüssigkeit, beispielsweise ein Wasservorhang, ergibt.

Beispiele derartiger Durchlaufgeschirrspülmaschinen, bei welchen derartige Spülsysteme vorgesehen sind, sind in EP 1 704 809 A2, in DE 198 05 066 A1, in US 4,228,813, in DE 10 2004 003 797 A1 beschrieben. Weiterhin sind Ausführungen von Durchlaufgeschirrspülmaschinen bekannt, bei welchen seitlich der Transporteinrichtung ein oder mehrere zusätzliche senkrechte Sprührohre mit Düsen vorgesehen sind, um das Klarspülergebnis weiter zu verbessern. Ein Beispiel einer derartigen Durchlaufgeschirrspülmaschine ist in DE 10 2004 030 003 A1 beschrieben.

Die Erzeugung der beschriebenen Vorhänge von Reinigungsflüssigkeit, insbesondere von Wasservorhängen, sowie der Transport des Spülguts mittels der Transporteinrichtung durch die beschriebenen Vorhänge, soll eine optimale Reinigungswirkung sicherstellen. Beispielsweise sollen im Idealfall in den Klarspülzonen alle Stellen des Spülguts mit Klarspülflüssigkeit, beispielsweise frischem, heißen Wasser abgespült werden, so dass zum einen keine Rückstände von Waschlauge und zum anderen auch keine Schmutzreste auf dem Spülgut verbleiben.

Außer Konstruktionen von Sprührohren mit Düsen, die einen gleichmäßigen Fächerstrahl erzeugen, existieren auch Systeme, in denen ein pulsierender Strahl abgegeben wird. Damit in derartigen Systemen keine unbesprühten Bereiche im Querschnitt der Reinigungszonen, insbesondere im Querschnitt der Frischwasserklarspülzone, verbleiben, müssen jedoch vergleichsweise viele derartiger Düsen vorgesehen sein.

Auch die teilweise aufwendigen Sprühdüsenkonstruktionen bekannter Durchlaufgeschirrspülmaschinen lösen jedoch die oben beschriebene Problematik einer möglichst optimalen Reinigungswirkung bei gleichzeitig geringem Verbrauch an Ressourcen nur in begrenztem Maße. Nach wie vor ist beispielsweise zur Erzielung eines ausreichenden Klarspülergebnisses ein Einsatz erheblicher Mengen an aufgeheiztem Frischwasser erforderlich. Die bekannten Systeme haben bezüglich ihres Frischwasserbedarfs eine Grenze erreicht, die unter der Voraussetzung eines guten Klarspülergebnisses nicht weiter unterschritten werden kann.

Es ist daher eine Aufgabe der vorliegenden Erfindung, eine Durchlaufgeschirrspülmaschine sowie ein Verfahren zum Reinigen von Spülgut bereitzustellen, welche die Nachteile bekannter Durchlaufgeschirrspülmaschinen und Verfahren vermeiden. Insbesondere sollen die Durchlaufgeschirrspülmaschine und das Verfahren eingerichtet sein, um eine optimale Reinigungswirkung bei gleichzeitig geringem Bedarf an Reinigungsflüssigkeit, insbesondere Frischwasser, zu ermöglichen.

Diese Aufgabe wird gelöst durch eine Durchlaufgeschirrspülmaschine sowie ein Verfahren zum Reinigen von Spülgut mit den Merkmalen der unabhängigen Ansprüche. Vorteilhafte Weiterbildungen der Erfindung, welche einzeln oder in beliebiger Kombination realisiert werden können, sind in den Unteransprüchen dargestellt. Dabei kann das Verfahren insbesondere unter Verwendung einer erfindungsgemäßen Durchlaufgeschirrspülmaschine durchgeführt werden, so dass bezüglich möglicher Ausgestaltungen des erfindungsgemäßen Verfahrens auf mögliche Ausgestaltungen der Durchlaufgeschirrspülmaschine verwiesen werden kann und umgekehrt.

Die Durchlaufgeschirrspülmaschine dient zur Reinigung von Spülgut. Unter einer Durchlaufgeschirrspülmaschine wird dabei allgemein eine Vorrichtung verstanden, welche mindestens eine Reinigungszone aufweist, in welcher das Spülgut mit mindestens einer Reinigungsflüssigkeit beaufschlagbar ist und welche weiterhin mindestens eine Transportvorrichtung aufweist, welche eingerichtet ist, um das Spülgut durch die Reinigungszone zu transportieren, vorzugsweise automatisch. Beispielsweise kann bezüglich möglicher Ausgestaltungen der Durchlaufgeschirrspülmaschine auf die obige Beschreibung des Standes der Technik verwiesen werden, wobei beispielsweise die dort beschriebenen Durchlaufgeschirrspülmaschinen erfindungsgemäß modifiziert werden können. Auch eine andere Ausgestaltung ist grundsätzlich möglich.

Die Durchlaufgeschirrspülmaschine weist eine oder mehrere Reinigungszonen auf. Unter einer Reinigungszone wird, unabhängig vom tatsächlichen Verwendungszweck innerhalb der Durchlaufgeschirrspülmaschine, eine Zone verstanden, welche eingerichtet ist, um das Spülgut mit der mindestens einen Reinigungsflüssigkeit zu beaufschlagen. Im Folgenden wird insbesondere angenommen, dass diese mindestens eine Reinigungszone als Frischwasserklarspülzone ausgestaltet ist. Auch eine andere Ausgestaltung ist jedoch möglich, beispielsweise eine Ausgestaltung, bei welcher die mindestens eine Reinigungszone eine Vorabräumzone, eine Spülzone zur Hauptreinigung, eine Umwälzklarspülzone oder andere Arten von Reinigungszonen umfasst bzw. als derartige Reinigungszone ausgestaltet ist. Sind mehrere Reinigungszonen innerhalb der Durchlaufgeschirrspülmaschine vorgesehen, so können eine, mehrere oder alle dieser Reinigungszonen erfindungsgemäß ausgestaltet sein, wohingegen ggf. verbleibende Reinigungszonen konventionell ausgestaltet sein können.

Die Reinigungsflüssigkeit kann insbesondere Wasser umfassen. Dem Wasser können dabei Zusätze beigemischt sein, beispielsweise Desinfektionsmittel und/oder Reiniger und/oder Klarspülmittel. Verschiedene Ausgestaltungen sind möglich. Wie oben dargestellt, ist es jedoch besonders bevorzugt, wenn die mindestens eine Reinigungsflüssigkeit reines Frischwasser umfasst und/oder Frischwasser, welchem entsprechend der obigen Beschreibung mindestens ein Klarspülmittel, beispielsweise in Form von einem oder mehreren Tensiden, beigemischt ist.

Die Durchlaufgeschirrspülmaschine weist eine Transportvorrichtung auf, mittels derer das Spülgut in einer Orientierung aufgenommen werden kann. Wie oben dargestellt, kann diese Transportvorrichtung beispielsweise ein Transportband umfassen. Auch andere Ausgestaltungen sind jedoch grundsätzlich möglich, beispielsweise eine Ausgestaltung, bei welcher die Transportvorrichtung eine oder mehrere Rollen umfasst, eine Gliederkette, Zahnräder oder ähnliches. Mittels dieser Transportvorrichtung soll ein relativer Transport zwischen Spülgut und Reinigungszone ermöglicht werden, so dass eine Relativbewegung des Spülguts durch die Reinigungszone erfolgen kann. Vorzugsweise erfolgt dieser Transport automatisch beispielsweise mittels einer entsprechenden Antriebsvorrichtung.

Unabhängig von der Verwendung des Begriffs "Durchlaufgeschirrspülmaschine" kann das Spülgut dabei grundsätzlich eine Vielzahl von Arten von Spülgut umfassen, beispielsweise die oben genannten Arten von Spülgut. Im Folgenden wird die Erfindung im Wesentlichen beschrieben unter Bezugnahme auf Spülgut in Form von Geschirr, also Gegenständen, welche direkt oder indirekt mit Speisen oder Getränken in Berührung kommen, beispielsweise Tellern, Tassen, Gläsern, Tabletts, Besteck, Schalen, Schüsseln, Töpfen, Pfannen oder ähnlichem. Auch andere Ausgestaltungen sind jedoch grundsätzlich möglich, beispielsweise die Verwendung von Spülgut aus anderen Bereichen der Reinigungstechnik, beispielsweise aus dem Bereich der Kranken- und Altenpflege.

Das meiste Spülgut weist mindestens eine Spülgutoberfläche auf. Häufig ist diese Spülgutoberfläche zumindest bereichsweise im Wesentlichen eben ausgestaltet. Insgesamt ist es bevorzugt, wenn das Spülgut im Wesentlichen als flaches, ebenes Spülgut ausgestaltet ist, da sich in diesem Fall die unten beschriebenen Vorteile der Erfindung besonders günstig bemerkbar machen. Dementsprechend ist bevorzugt, wenn das Spülgut beispielsweise Teller und/oder Tabletts umfasst. Alternativ oder zusätzlich kann das Spülgut jedoch auch beispielsweise Behälter aufweisen, insbesondere Behälter mit im Wesentlichen ebenen Oberflächen, insbesondere beispielsweise Kisten, zum Beispiel Blechkisten oder Kisten aus Kunststoff.

Die Erfindung beruht im Wesentlichen auf der Erkenntnis, dass Spülsysteme im bekannten Stand der Technik im Wesentlichen rechtwinklig zur Transportrichtung angeordnet sind, was im Folgenden auch als "quer" zur Durchlaufgeschirrspülmaschine bezeichnet wird. Weiterhin sind Sprührohre in den aus dem Stand der Technik bekannten Systemen im Wesentlichen waagerecht über bzw. unter der Transporteinrichtung in die Klarspülzone eingebaut. Gleichzeitig ist es in der Regel üblich, das Spülgut, beispielsweise Teller oder Tabletts, mit ihrer Hauptausdehnung im Wesentlichen rechtwinklig zur Transportrichtung in die Aufnahme der Transportvorrichtung, beispielsweise einem Förderband, einzusetzen.

Die vorliegende Erfindung beruht auf der Erkenntnis, dass eine Abweichung von dieser üblichen Orientierung zu einem verringerten Verbrauch an Reinigungsflüssigkeit, insbesondere Frischwasser, bei gleichzeitig verbessertem Reinigungsergebnis, beispielsweise Klarspülergebnis, führen kann.

Die Spülgutoberfläche weist eine Flächennormale auf. Diese Flächennormale spannt mit der Gravitationsrichtung eine Ebene auf, welche im Folgenden als Spülgutebene bezeichnet wird. Unter der Gravitationsrichtung wird dabei die Richtung bezeichnet, in welcher im Betrieb der Durchlaufgeschirrspülmaschine die Schwerkraft auf die Komponenten der Durchlaufgeschirrspülmaschine, das Spülgut sowie die Reinigungsflüssigkeit wirkt. Erfindungsgemäß wird vorgeschlagen, die Beaufschlagung des Spülguts mit der Reinigungsflüssigkeit derart auszugestalten, dass die auf die Spülgutoberfläche aufgebrachte Reinigungsflüssigkeit in einer von einer parallelen Ausrichtung zur Spülgutebene abweichenden Richtung auf der Spülgutoberfläche abläuft. Das heißt die aufgesprühte Flüssigkeit läuft nicht entlang den natürlichen Fall- Linien an der Oberfläche des Reinigungsguts ab, sondern erfährt zusätzlich eine Ablenkung zur Seite hin.

Im Gegensatz zu herkömmlichen Geschirrspülmaschinen, bei welchen ein Ablaufen der Reinigungsflüssigkeit in der Regel immer senkrecht nach unten, also parallel zur Spülgutebene, erfolgt, lässt sich durch diese Abweichung von der Parallelität eine stark verbesserte Abschwemmwirkung erzielen. Diese verbesserte Abschwemmwirkung ist auf verschiedene Effekte zurückzuführen. Ein Effekt geht darauf zurück, dass die aufgebrachte Reinigungsflüssigkeit bei schrägem Ablaufen eine größere Fläche auf der Spülgutoberfläche überstreicht, so dass insgesamt mit einem geringerem Bedarf an Reinigungsflüssigkeit eine größere Oberfläche der Spülgutoberfläche gereinigt werden kann. Ein weiterer Effekt kann darin bestehen, dass die Reinigungsflüssigkeit auf der Spülgutoberfläche Flüssigkeitsfronten bildet, welche, im Gegensatz zu einfach nach unten hin ablaufender Reinigungsflüssigkeit, einen größeren Schwemmeffekt aufweisen können, und dabei Schmutzpartikel oder anhaftende Reinigungsflüssigkeit aus vorhergehenden Reinigungszonen besser abschwemmen können. Dementsprechend macht sich die Erfindung besonders vorteilhaft bemerkbar, wenn die Reinigungszone eine Klarspülzone umfasst, in welcher das Spülgut mit einer Klarspülflüssigkeit beaufschlagt wird, insbesondere Frischwasser und/oder einer Frischwasser-enthaltenden Klarspülflüssigkeit.

Der oben dargestellte Effekt des schrägen Ablaufens der Reinigungsflüssigkeit in einer von einer parallelen Ausrichtung zur Spülgutebene abweichenden Richtung auf der Spülgutoberfläche lässt sich technisch auf verschiedene Weisen realisieren, welche auch kombiniert einsetzbar sind. Diese Ausführungsformen der Erfindung können insbesondere darauf beruhen, bekannte Elemente von Durchlaufgeschirrspülmaschinen in einer von einem rechten Winkel abweichenden Ausrichtung und/oder in einer von einer parallelen Ausrichtung abweichenden Ausrichtung zueinander anzuordnen.

So kann in einer ersten Ausführungsform der Erfindung die Schrägstellung auf einer Schrägstellung eines Spülvorhangs relativ zur Transportvorrichtung beruhen. Dementsprechend kann die Reinigungszone beispielsweise mindestens einen Spülarm mit einer Mehrzahl von Spüldüsen aufweisen. Unter einem Spülarm ist dabei allgemein eine Vorrichtung zu verstehen, welche die Mehrzahl von Spüldüsen zueinander orientiert, so dass diese im Wesentlichen entlang einer Längserstreckungsrichtung angeordnet sind. Auch eine leichte Abweichung von dieser Längserstreckungsrichtung ist jedoch grundsätzlich möglich, beispielsweise eine Ausgestaltung des Spülarms bei welcher die Spüldüsen in einer ZickZack-Orientierung angeordnet sind, in welchem Fall die Längserstreckungsrichtung beispielsweise die gemittelte Ausrichtung der Spüldüsen angegeben werden kann. Insgesamt sollen die Spüldüsen jedoch ausgestaltet sein, um mindestens einen Spülvorhang zu erzeugen, im Gegensatz beispielsweise zu einer Anordnung mit einzelnen Spüldüsen. Unter einem Spülvorhang soll dabei vorzugsweise eine über den Querschnitt der Reinigungszone, zumindest im Bereich des Spülguts, im Wesentlichen geschlossene Fläche an Reinigungsflüssigkeit verstanden werden. Dabei kann die Sprührichtung der aus den Spüldüsen austretenden Mengen an Reinigungsflüssigkeit beliebig orientiert sein, beispielsweise nach unten, zur Seite oder nach oben. Verschiedene Ausgestaltungen werden im Folgenden beschrieben.

Der Spülarm soll dabei eine Längserstreckungsrichtung aufweisen, welche gemeinsam mit der Gravitationsrichtung eine Spülvorhangebene aufspannt. In anderen Worten stellt die Spülvorhangebene die Ebene dar, in welcher der oben beschriebene Spülvorhang liegt. Erfindungsgemäß kann in der ersten Ausgestaltung diese Spülvorhangebene in einer Ausrichtung zur Transportrichtung ausgestaltet werden, welche von einer senkrechten Ausrichtung abweicht. In anderen Worten können die Transportrichtung und die Gravitationsrichtung eine Maschinenebene aufspannen, wobei die Spülvorhangebene die Maschinenebene unter einem von 90° abweichenden Vorhangwinkel schneidet.

Durch diese schräge Ausrichtung des Spülvorhangs der Reinigungsflüssigkeit, insbesondere eines Frischwasservorhangs, kann erreicht werden, dass sich auf der Spülgutoberfläche schräg verlaufende Flüssigkeitsfronten der Reinigungsflüssigkeit ausbilden. Da die bereits auf der Spülgutoberfläche vorhandene Reinigungsflüssigkeit die Ablaufsrichtung von nachfolgend auftreffender Reinigungsflüssigkeit beeinflusst, kann durch diese schräge Ausrichtung des Spülvorhangs relativ zur Transportrichtung bzw. zur Senkrechten zur Transportrichtung der oben beschriebene schräge Abschwemmeffekt erzielt werden, bei welchem die Reinigungsflüssigkeit nicht nur entlang einer senkrechten Fall- Linie auf der Oberfläche des Spülguts abläuft, sondern sich auch mit einem Bewegungsanteil auf der Spülgutoberfläche zur Seite hin bewegt.

Der oben dargestellte Vorhangwinkel stellt also den Winkel dar, unter dem die Spülvorhangebene die Maschinenebene schneidet. Die Spülvorhangebene wird, wie oben dargelegt, allgemein durch die Längserstreckungsrichtung und die Gravitationsrichtung aufgespannt. Grundsätzlich ist es dabei jedoch auch möglich, dass die Längserstreckungsrichtung parallel zur Gravitationsrichtung ausgerichtet ist. In diesem Fall ist, im erweiterten Sinne des Wortes "aufspannen", unter der Spülvorhangebene allgemein die Ebene des Spülvorhangs zu verstehen, also die Ebene des oben beschriebenen Films der Reinigungsflüssigkeit.

Mit zunehmender Abweichung des Vorhangwinkels von 90° nimmt gleichzeitig auch die Anzahl der Spüldüsen zu, welche erforderlich ist, um den Querschnitt der Durchlaufgeschirrspülmaschinen im Bereich der Reinigungszone abzudecken, in der Regel einen Tunnelquerschnitt eines Spültunnels. Mit dieser zunehmenden Anzahl von Spüldüsen nimmt jedoch gleichzeitig wiederum der Bedarf an Reinigungsflüssigkeit zu. Insofern ist es besonders bevorzugt, wenn der Vorhangwinkel eine Abweichung von 90° aufweist, welche zwischen 1° und 40° liegt, vorzugsweise zwischen 5° und 20° und besonders bevorzugt bei 10°. Dabei sind Abweichungen von 90° nach oben sowie nach unten möglich. In den genannten Winkelbereichen überwiegt der oben beschriebene verbesserte Abschwemmeffekt gegenüber dem nachteiligen Effekt der Zunahme der erforderlichen Anzahl von Spüldüsen. Allgemein kann der mindestens eine Spülvorhang von oben und/oder von unten auf das Spülgut auftreffen. So kann die mindestens eine Spülgutoberfläche beispielsweise eine nach oben weisende, insbesondere schräg nach oben weisende, Oberseitenoberfläche aufweisen. Alternativ oder zusätzlich kann die Spülgutoberfläche jedoch auch mindestens eine Rückseitenoberfläche aufweisen, mit einer Rückseitennormalen, welche eine Richtungskomponente parallel zur Gravitationsrichtung aufweist, also nach unten hin. Dementsprechend können der mindestens eine Spülarm und/oder dessen Spüldüsen, alternativ oder zusätzlich zu einer Sprührichtung nach unten, in andere Sprührichtungen sprühen und auf diese Weise Spülvorhänge zu erzeugen. So kann der mindestens eine Spülarm beispielsweise ein unterer Spülarm sein und/oder einen derartigen unteren Spülarm umfassen, wobei der untere Spülarm eingerichtet ist, um die Reinigungsflüssigkeit in einer Aufwärtsrichtung auf das Spülgut aufzubringen, also in einer Sprührichtung entgegen der Gravitationsrichtung bzw. mit einer Richtungskomponente entgegen der Gravitationsrichtung. So können beispielsweise mindestens ein oberer Spülarm zum Sprühen in einer Abwärtsrichtung und mindestens ein unterer Spülarm zum Sprühen in einer Aufwärtsrichtung vorgesehen sein. Bei diesem Aufwärtssprühen auf eine zumindest teilweise nach unten weisende Rückseitenoberfläche macht sich der oben beschriebene Effekt einer schrägen Laufrichtung besonders vorteilhaft bemerkbar. In diesem Fall wirkt nämlich die Gravitationskraft unmittelbar entgegen der Bewegungsrichtung der Flüssigkeitsteilchen. Bei einer normalen Ausrichtung der Spülgutebene, wie aus dem Stand der Technik bekannt, wäre die Ablaufrichtung also der Sprührichtung entgegengesetzt gerichtet, was eine gleichmäßige Abspülung der Rückseitenoberfläche besonders erschwert. Wird hingegen erfindungsgemäß die Ablaufrichtung durch geeignete Wahl der Winkel derart gewählt, dass eine nicht-parallele Ablaufrichtung auftritt, so wird dieser Effekt einer Flüssigkeitsbarriere auf der Rückseitenoberfläche zumindest weitgehend vermieden, und es erfolgt, auch bei geringerem Einsatz von Reinigungsflüssigkeit, eine gleichmäßigere Reinigung.

Alternativ oder zusätzlich zu der oben beschriebenen Ausführungsform, in welcher der Spülvorhang schräg, d.h. in einer von der Senkrechten zur Maschinenebene abweichenden Orientierung, gewählt wird, kann der oben beschriebene Effekt eines schrägen Ablaufens auch auf andere Weise erzeugt werden. So kann die Transportvorrichtung beispielsweise mindestens eine Aufnahme aufweisen, in welcher das Spülgut aufgenommen werden kann. Die Transportrichtung und die Gravitationsrichtung können eine Maschinenebene aufspannen, wobei die Aufnahme derart eingerichtet ist, dass die Spülgutebene und die Maschinenebene bei in der Aufnahme aufgenommenem Spülgut unter einem von 0° abweichenden Spülwinkel zueinander angeordnet sind. Bei dieser Ausgestaltung der Erfindung erfolgt also ein Ansprühen der Spülgutoberfläche unmittelbar mit einer Komponente seitlich zur Spülgutebene, so dass der oben beschriebene Effekt des schrägen Ablaufens auf der Spülgutoberfläche unmittelbar bewirkt wird. Wiederum ist es dabei bevorzugt, den Abspülwinkel in einem Bereich zwischen 1° und 40° zu wählen, vorzugsweise zwischen 5° und 20° und besonders bevorzugt bei ca. 10°.

Diese Aufnahme des Geschirrs schräg zur Transportrichtung kann auf unterschiedliche Weisen erfolgen. So kann beispielsweise die Transportvorrichtung bzw. die Aufnahme ein Transportband mit mindestens einem Aufnahmefach aufweisen. In diesem Fall kann die Durchlaufgeschirrspülmaschine also beispielsweise als Banddurchlaufgeschirrspülmaschine ausgestaltet sein. Alternativ oder zusätzlich kann die Aufnahme bzw. die Transportvorrichtung auch einen oder mehrere Geschirrkörbe mit mindestens einem Aufnahmefach aufweisen, wobei die Aufnahmefächer in beiden Fällen derart eingerichtet sind, dass die oben beschriebene Winkelbedingung für den Abspülwinkel erfüllt sein kann.

Wie oben dargestellt, wird neben der beschriebenen Durchlaufgeschirrspülmaschine in einer oder mehreren der beschriebenen Ausführungsformen weiterhin ein Verfahren zum Reinigen von Spülgut vorgeschlagen, insbesondere unter Verwendung einer Durchlaufgeschirrspülmaschine gemäß einer oder mehreren der oben beschriebenen Ausführungsformen. Dabei wird das Spülgut mittels mindestens einer Transportvorrichtung in einer Orientierung aufgenommen und in einer Transportrichtung durch mindestens eine Reinigungszone transportiert. Das Spülgut wird dabei mit mindestens einer Reinigungsflüssigkeit beaufschlagt. Wiederum weist das Spülgut mindestens eine Spülgutoberfläche auf, wobei eine Flächennormale der Spülgutoberfläche und eine Gravitationsrichtung eine Spülgutebene aufspannen. Die Beaufschlagung des Spülguts mit der Reinigungsflüssigkeit erfolgt dabei derart, dass die auf die Spülgutoberfläche aufgebrachte Reinigungsflüssigkeit in einer von einer parallelen Ausrichtung zur Spülgutebene abweichenden Richtung auf der Spülgutoberfläche abläuft. Für weitere Vorteile und mögliche Ausgestaltungen des erfindungsgemäßen Verfahrens kann weitgehend auf die obige Beschreibung verwiesen werden.

Die vorgeschlagene Durchlaufgeschirrspülmaschine und das vorgeschlagene Verfahren weisen gegenüber herkömmlichen Durchlaufgeschirrspülmaschinen und herkömmlichen Verfahren eine Vielzahl von Vorteilen auf. Insbesondere lässt sich, wie auch entsprechende Versuche gezeigt haben, mittels der vorgeschlagenen schrägen Abspülung eine gleichmäßigere und zuverlässigere Reinigung der Spülgutoberflächen erzielen. Gleichzeitig lässt sich der Bedarf an Reinigungsflüssigkeit erheblich vermindern, ohne das Spülergebnis, beispielsweise das Nachspülergebnis, zu beeinträchtigen.

Konstruktiv lässt sich die vorgeschlagene Erfindung leicht umsetzen. Beispielsweise lassen sich die Spülsysteme für die Frischwasserklarspülung derart einrichten, dass sich der Frischwasserklarspülvorhang bzw. der Wasserfilm in der Frischwasserklarspülung unter einem von der Rechtwinkligkeit zur Transportrichtung abweichenden Winkel ausbildet. Dazu kann beispielsweise oberhalb und unterhalb der Transportvorrichtung der Durchlaufgeschirrspülmaschine jeweils mindestens ein Spülarm, beispielsweise ein Sprührohr, vorgesehen sein, welche jeweils mehrere Spüldüsen aufweisen. Diese Spüldüsen können jeweils einen fächerförmigen Strahl erzeugen, welcher längs des Spülarms bzw. Sprührohrs ausgerichtet ist. Die Spülarme können nicht rechtwinklig zur Transportrichtung, sondern beispielsweise in einem Winkel von 70° oder 110°, bevorzugt 80° oder 100°, zur Transportrichtung in der Frischwasserklarspülzone angeordnet sein. Die Spüldüsen entlang der Spülarme können dann mit ihren fächerförmigen Strahlen den gewünschten Wasservorhang erzeugen, welcher schräg zur Transportrichtung ausgerichtet ist. Eine derartige Ausgestaltung der Erfindung ist technisch leicht zu realisieren.

Auch die zweite, oben beschriebene Möglichkeit zur Erzeugung des verbesserten Nachspüleffekts kann beispielsweise dadurch umgesetzt werden, dass das Spülgut, beispielsweise die Teller und/oder Tabletts, mit seiner Spülgutoberfläche, beispielsweise der Hauptausdehnungsebene (zum Beispiel der Telleroberfläche und/oder der Tablettoberfläche) nicht rechtwinklig zur Transportrichtung, sondern schräg zu dieser in die Aufnahme, beispielsweise das Transportband und/oder den Geschirrkorb, eingesetzt wird. Gleichzeitig können in dieser Ausgestaltung die Spülarme bzw. der Vorhang der Reinigungsflüssigkeit, insbesondere in der Frischwasserklarspülung in der klassischen Anordnung senkrecht zur Transportrichtung belassen werden. Auch eine Schrägstellung im Sinne der obigen Beschreibung ist jedoch grundsätzlich realisierbar.

Mit beiden beschriebenen Ausführungsformen kann erreicht werden, dass sich auf der Spülgutoberfläche, beispielsweise der Teller und/oder Tabletts beim Durchfahren des Vorhangs der Reinigungsflüssigkeit, beispielsweise des Frischwasservorhangs, insbesondere in der Frischwasserklarspülung, nicht nur eine vertikale Komponente in der Wasserströmung ergibt, sondern auch eine Komponente mit der die Reinigungsflüssigkeit auf den Spülgutoberflächen zur Seite hin abfließt. Durch diesen Effekt bilden sich an der Stelle, an der die Spülgutoberfläche des Spülguts durch den Vorhang der Reinigungsflüssigkeit fährt, Verdickungen in der Schicht der Reinigungsflüssigkeit, welche beispielsweise die Form einer Welle annehmen können. Durch diese Verdickungen kann eine verbesserte Spülwirkung erzeugt werden.

Auch bei der Besprühung bzw. Abspülung von unten her lassen sich beide oben beschriebenen Alternativen vorteilhaft umsetzen. Die Stellen des Spülgutes, welche von den Düsen, beispielsweise mittels des unteren Spülarmes besprüht werden, beispielsweise eines unteren Nachspülarmes, sind in der Regel die Rückseiten von Tellern und/oder Tabletts. Hier ergibt sich der oben dargestellte, zusätzliche vorteilhafte Effekt. In der konventionellen Anordnung nach dem Stand der Technik trifft der Vorhang der Reinigungsflüssigkeit aus den Spüldüsen, beispielsweise der Wasservorhang aus den Klarspüldüsen, über die gesamte Breite des Spülguts gleichzeitig auf die schräg nach hinten geneigten Rückseitenoberflächen des Spülguts. In dieser Konstellation wird der Film an Reinigungsflüssigkeit, beispielsweise der Wasserfilm, der von unten auf die Rückseitenoberflächen trifft, durch die bereits von oben rückfließende Reinigungsflüssigkeit, beispielsweise Wasser und/oder Klarspüllösung, angestaut. Die Abspülwirkung an den Rückseiten des Spülguts ist dadurch behindert. Wenn nun erfindungsgemäß jedoch der Film der Reinigungsflüssigkeit, insbesondere der Wasserfilm der Nachspülsysteme, und die Rückseitenoberflächen des Spülguts schräg zueinander angeordnet sind, entsprechend einer oder beiden der oben beschriebenen Ausführungsformen, so kann sich eine seitliche Komponente in der Strömung der Reinigungsflüssigkeit auf den Rückseitenoberflächen des Spülguts einstellen, durch welche der Abspüleffekt wesentlich verbessert werden kann.

Insgesamt lässt sich somit, bei gleicher erreichbarer und gewünschter Spülwirkung wie bei Anordnungen nach dem Stand der Technik, die Menge an Frischwasser insbesondere in einer Klarspülung erheblich reduzieren. Alternativ oder zusätzlich lässt sich die erfindungsgemäße Ausgestaltung jedoch auch in anderen Reinigungszonen und/oder bei Verwendung anderer Arten von Reinigungsflüssigkeiten vorteilhaft einsetzen.

### Ausführungsbeispiele:

Weitere Einzelheiten und Merkmale der Erfindung ergeben sich aus der nachfolgenden Beschreibung von bevorzugten Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigt:
- Figur 1: eine Durchlaufgeschirrspülmaschine gemäß dem Stand der Technik;
- Figur 2.1: eine Anordnung von Geschirr in der Durchlaufgeschirrspülmaschine gemäß Figur 1 in Seitenansicht;
- Figur 2.2: die Anordnung gemäß Figur 2.1 in Draufsicht;
- Figur 3.1: eine Seitenansicht einer Anordnung von Geschirr in einer ersten Ausfüh- rungsform einer erfindungsgemäßen Durchlaufgeschirrspülmaschine;
- Figur 3.2: die Anordnung gemäß Figur 3.1 in Draufsicht; und
- Figur 4: eine zu Figur 3.2 analoge Darstellung einer zweiten erfindungsgemäßen Anordnung von Geschirr in einer Durchlaufgeschirrspülmaschine.

In Figur 1 ist in einer Schnittdarstellung von der Seite eine dem Stand der Technik entsprechende Durchlaufgeschirrspülmaschine 110 dargestellt. Eine derartige Durchlaufgeschirrspülmaschine 110 kann beispielsweise erfindungsgemäß modifiziert werden. Für einen möglichen Aufbau und eine mögliche Funktionsweise dieser Durchlaufgeschirrspülmaschine 110 kann beispielsweise weitgehend auf die DE 10 2004 003 797 A1 verwiesen werden.

In der Durchlaufgeschirrspülmaschine 110 durchläuft Spülgut 114 in einer Transportrichtung 116 eine Reinigungskammer 118. Der Transport des Spülguts 114 erfolgt in der dargestellten Durchlaufgeschirrspülmaschine 110 mittels einer Transportvorrichtung 112, welche beispielsweise ein Transportband 120 umfassen kann. Die Durchlaufgeschirrspülmaschine 110 kann somit beispielsweise als Bandtransport-Geschirrspülmaschine ausgestaltet sein. Auch andere Ausgestaltungen sind jedoch grundsätzlich möglich.

An einem Einlauf 122 läuft auf der Oberseite des Transportbandes 120 aufgenommenes Spülgut 114 in einen Einlauftunnel 124 ein. Der Einlauftunnel 124 ist mittels eines Trennvorhangs 126 nach außen abgeschirmt, um den Austritt von Dampfwrasen im Bereich des Einlauftunnels 124 zu verhindern oder zumindest zu verringern.

Nachdem das an der Oberseite des Transportbandes 120 aufgenommene Spülgut 114 den Einlauftunnel 124 passiert hat, tritt es in die Reinigungskammer 118 ein, welche in mehrere Reinigungszonen 119 unterteilt ist. Zunächst wird das Spülgut 114 in eine erste Reinigungszone 119 in Form einer Vorspülzone 128 transportiert. Innerhalb dieser Vorspülzone 128 ist ein Vorspülsystem 130 angeordnet. Das Vorspülsystem 130 weist Sprührohre 131 auf, welche an der Unterseite und/oder oberhalb des umlaufenden Transportbandes 120 angeordnet sind. Über eine in Figur 1 nicht dargestellte Pumpe wird das Vorspülsystem 130 mit Reinigungsflüssigkeit beaufschlagt.

Die Vorspülzone 128 ist über einen weiteren Trennvorhang 126 von einer sich anschließenden Reinigungszone 119 in Form einer Spülzone 132 getrennt. Nach Passage der Vorspülzone 128 läuft das Spülgut 114 in die Spülzone 132 ein. Die Spülzone 132 umfasst ein Spülsystem 134, welches ebenfalls wieder oberhalb und unterhalb der Oberseite des umlaufenden Transportbandes 120 angeordnete Sprührohre 131 aufweist.

Die Spülzone 132 ist durch einen weiteren Trennvorhang 126 von einer anschließenden Reinigungszone 119 in Form einer Pumpenklarspülzone 136 getrennt. Auch diese weist ein Spülsystem in Gestalt von zwei einander gegenüberliegenden Sprührohren 131 auf. An die Pumpenklarspülzone 136 schließt sich eine weitere Reinigungszone 119 in Form einer Frischwasserklarspülzone 138 an. Die Frischwasserklarspülzone umfasst wiederum Sprührohre 140 oberhalb und unterhalb des Transportbandes 120. Innerhalb der Frischwasserklarspülzone 138 wird das Spülgut 114 mit Frischwasser abgespült, um verbliebene Verunreinigungen und/oder zuvor aufgebrachte Reinigungsflüssigkeit von diesem Spülgut 114 zu entfernen, bevor das Spülgut 114 in eine sich anschließende Trocknungszone 142 befördert wird.

Der Frischwasserklarspülzone 138 nachgeschaltet befindet sich ein weiterer Trennvorhang 126, welcher die Frischwasserklarspülzone 138 von der Trocknungszone 142 trennt. Innerhalb der Trocknungszone 142, welcher einer Abnahmestrecke 144 nachgeschaltet ist, ist ein Trocknungsgebläse 146 aufgenommen. Das Trocknungsgebläse saugt Luft an und erwärmt diese. Die im Trocknungsgebläse 146 erwärmte Luft tritt in einen Austrittstrichter 148 ein, an dessen unterem Ende sich eine Austrittsdüse befindet, welche die austretende Trocknungsluft auf das die Trocknungszone 142 passierende Spülgut 114 lenkt. In Transportrichtung 116 des Spülguts 114 betrachtet ist die Trocknungszone 142 über einen weiteren Trennvorhang 126 gegen die Abnahmestrecke 144 abgeschirmt. An der Abnahmestrecke 144 kann das gereinigte, klar gespülte und getrocknete Spülgut 114, beispielsweise Teller, Tabletts oder ähnliches, zur weiteren Verwendung entnommen werden.

Die Erfindung betrifft im Wesentlichen die Art und Weise sowie die Orientierung, unter der die Reinigungsflüssigkeit auf das Spülgut 114 aufgebracht wird. Besonders betrifft die Erfindung vorzugsweise die Frischwasserklarspülzone 138. In den Figuren 2.1 und 2.2 ist daher in einer Seitenansicht (Figur 2.1) bzw. in Draufsicht (Figur 2.2) die Orientierung des Spülguts 114 gemäß dem Stand der Technik dargestellt. Dabei ist jeweils ein Ausschnitt aus der Frischwasserklarspülzone 138 der Durchlaufgeschirrspülmaschine 110 gemäß Figur 1 gezeigt. Dargestellt ist schematisch die Stellung des Spülguts 114, welches im Beispiel gemäß den Figuren durch Teller symbolisiert ist. Gezeigt ist die Stellung dieses Spülguts 114 auf der Transportvorrichtung 112 sowie die Ausrichtung der Sprührohre 140 für die Frischwasserklarspülung gemäß dem Stand der Technik.

In Figur 2.1 ist dabei die Situation in Seitenansicht gezeigt, wobei erkennbar ist, dass das Spülgut 114 auf dem Transportband 120 in Aufnahmen 149 in Form von Fächern 150 eingesetzt ist. Die Sprührohre 140 sind jeweils oberhalb und unterhalb des Transportbandes 120 angeordnet. In Figur 2.2 ist die Draufsicht dieser Situation gemäß dem Stand der Technik dargestellt.

Innerhalb der Anordnung gemäß den Figuren 2.1 und 2.2 lassen sich verschiedene Ebenen definieren. Diese Ebenen ergeben sich aus einer Kombination der verschiedenen Richtungen dieser dargestellten Anordnung. So ist in Figur 2.1 die Gravitationsrichtung mit der Bezugsziffer 154 bezeichnet. Weiterhin weist das Spülgut 114 Spülgutoberflächen 156 auf, nämlich eine Vorderseitenoberfläche 158, welche bei der dargestellten Anordnung in den Aufnahmen 149 schräg nach oben weist, und eine Rückseitenoberfläche 160, welche jeweils schräg nach unten weist. Mit der Bezugsziffer 162 ist eine Flächennormale zu diesen Spülgutoberflächen 156 bezeichnet. Diese Flächennormale 162 und die Gravitationsrichtung 154 spannen gemeinsam eine Spülgutebene 164 auf, welche in der Draufsicht gemäß Figur 2.2 als gestrichelte Linie angedeutet ist und welche in der Darstellung gemäß Figur 2.1 der Zeichenebene entspricht oder parallel zu dieser Zeichenebene angeordnet ist.

Das Sprührohr 140 der Frischwasserklarspülzone 138 weist, wie in Figur 2.2 erkennbar ist, Spülarme 166 auf, welche sich in einer Längserstreckungsrichtung 168 erstrecken. Auch diese Längserstreckungsrichtung 168 ist in Figur 2.2 in Form einer gestrichelten Linie angedeutet. Durch die Längserstreckungsrichtung 168 und Gravitationsrichtung 154 lässt sich eine weitere Ebene definieren, welche als Spülvorhangebene bezeichnet wird und welche in Figur 2.2 mit der Bezugsziffer 170 bezeichnet ist. Diese Spülvorhangebene erstreckt sich in Figur 2.2 parallel zur Längserstreckungsrichtung 168 und senkrecht zur Zeichenebene. Auch in Figur 2.1 erstreckt sich diese Spülvorhangebene 170 senkrecht zur Zeichenebene.

Anhand der Darstellungen der Ebenen 164 und 170 in den Figuren 2.1 und 2.2 lässt sich erkennen, dass in bekannten Vorrichtungen die Spülgutebene 164 im Wesentlichen parallel zur Transportrichtung 116 und im Wesentlichen senkrecht zur Spülvorhangebene 170 orientiert ist. Die Spülvorhangebene 170 hingegen ist in der Regel senkrecht zur Transportrichtung 116 orientiert. Die Sprührohre 140 der Frischwasserklarspülzone 138 sind also in der Regel parallel zu den Fächern 150 des Transportbandes 120 und in rechten Winkeln zur Transportrichtung 116 orientiert. Die Spülarme 166 weisen entlang ihrer Längserstreckungsrichtung 168 Spüldüsen 172 auf, aus denen Reinigungsflüssigkeit (im Fall der Frischwasserklarspülzone 138 in der Regel erhitztes Frischwasser, ggf. unter Zusatz von Klarspülern) austritt bzw. ausgespritzt wird. Diese Reinigungsflüssigkeit bildet einen Vorhang, welcher in den Figuren 2.1 und 2.2 als Wasservorhang 152 bezeichnet ist. Aufgrund der Schwerkraft ist dieser Wasservorhang 152 im Wesentlichen vertikal orientiert, also senkrecht zur Zeichenebene in Figur 2.2. Erfolgt ein schräges Ausspritzen aus den Spüldüsen 172, so kann dieser Wasservorhang 152 auch eine von der Seite betrachtet leicht gekrümmte Form annehmen.

Wie aus den Figuren 2.1 und 2.2 hervorgeht, bildet sich der Wasservorhang 152 der Frischwasserklarspülung also im Wesentlichen in gerader Richtung, parallel zu den Sprührohren 140 und damit rechtwinklig zur Transportrichtung 116 aus. Das Ablaufen der Reinigungsflüssigkeit auf den Spülgutoberflächen 156 erfolgt damit stets in einer Richtung innerhalb der durch die Gravitationsrichtung 154 und die Flächennormale 162 aufgespannten Spülgutebene 164.

Dem gegenüber zeigen die Figuren 3.1 und 3.2 ein erstes Ausführungsbeispiel einer erfindungsgemäßen Durchlaufgeschirrspülmaschine 110, in einer zu den Figuren 2.1 und 2.2 analogen Darstellung. Im Übrigen kann die Durchlaufgeschirrspülmaschine 110 beispielsweise gemäß der Ausführung gemäß Figur 1 ausgestaltet sein. Wiederum sind in den Figuren 3.1 und 3.2 lediglich schematisch die Stellung des Spülguts 114, im Beispiel wiederum Teller, auf der Transportvorrichtung 112 sowie die Ausrichtung der Spülarme 166 in der Frischwasserklarspülzone 138 gezeigt. Figur 3.1 zeigt wiederum die Situation in Seitenansicht, mit in die Fächer 150 eingesetztem Spülgut 114. Dabei sind in dem dargestellten Ausführungsbeispiel jeweils oberhalb und unterhalb des Transportbandes 120 Sprührohre 140 mit Spülarmen 166 angeordnet. Grundsätzlich ist auch eine Ausgestaltung mit einer größeren oder kleineren Anzahl von Spülarmen 166 möglich, beispielsweise lediglich eine Anordnung mit Spülarmen 166 oberhalb des Transportbandes 120. In Figur 3.2 ist die Draufsicht dieser Situation dargestellt.

Die Transportrichtung 116 und die Gravitationsrichtung 154 spannen in der dargestellten Anordnung eine weitere Ebene auf, welche als Maschinenebene 174 bezeichnet ist. Diese Maschinenebene 174 ist in Figur 3.1 die Zeichenebene oder parallel zur Zeichenebene, wohingegen die Maschinenebene 174 in Figur 3.2 als gestrichelte Linie dargestellt ist.

Wie insbesondere aus Figur 3.2 erkennbar ist, ist die Spülvorhangebene 170 in der erfindungsgemäßen Orientierung gemäß dem ersten Ausführungsbeispiel der Erfindung nicht mehr senkrecht zur Transportrichtung 116 bzw. zur Maschinenebene 174 angeordnet. Eine Normale zur Spülvorhangebene 170 ist in Figur 3.2 mit der Bezugsziffer 176 bezeichnet. Daraus lässt sich erkennen, dass in der erfindungsgemäßen Ausgestaltung eine Abweichung zwischen dieser Normalen und der Transportrichtung 116 besteht, welche in Figur 3.2 mit δ bezeichnet ist. Diese Winkelabweichung δ liegt vorzugsweise im Bereich zwischen 1° und 40°, beispielsweise zwischen 5° und 20° und besonders bevorzugt bei ca. 10°. Die Spülarme 166 für die Frischwasserklarspülung sind also in einem Winkel zur Transportrichtung 116 angeordnet, der von einem rechten Winkel abweicht.

Weiterhin ist erkennbar, dass sich wiederum ein Vorhang an Reinigungsflüssigkeit ausbildet, in diesem Fall ein Wasservorhang 152, welcher im Wesentlichen eben ausgestaltet sein kann, welcher, bedingt durch eine nicht-senkrechte Anordnung der Spüldüsen 142, jedoch auch leicht gekrümmt sein kann. Dieser Wasservorhang 152 ist ebenfalls nicht mehr senkrecht zur Spülgutebene 164 angeordnet, so dass die Flächennormale 162 des Spülguts 114 diesen Wasservorhang 152 nicht mehr senkrecht durchtritt, sondern in einer Abweichung von der Senkrechten um den Winkel δ. Durch diese Anordnung wird die oben beschriebene seitliche Relativbewegung der Wasserfront bzw. der Front der Reinigungsflüssigkeit auf den Spülgutoberflächen 156 und damit der verbesserte Abspüleffekt bewirkt.

In Figur 4 ist ein zweites Ausführungsbeispiel einer erfindungsgemäßen Durchlaufgeschirrspülmaschine 110 in einer zu Figur 2.2 und zu Figur 3.2 analogen Darstellung gezeigt. Die dort beschriebene Ausführungsform kann auch mit der in den Figuren 3.1 und 3.2 beschriebenen Ausführungsvariante kombiniert werden. Wiederum ist eine Frischwasserklarspülzone 138 der Durchlaufgeschirrspülmaschinen 110 gezeigt, aus welcher schematisch die Stellung des Spülguts 114, im dargestellten Beispiel wiederum Teller, auf der Transportvorrichtung 112 sowie die Ausrichtung der Sprührohre 140 und der Spülarme 166 für die Frischwasserklarspülzone 138 hervorgeht. Wiederum können dabei, analog zur Ausführungsform gemäß den Figuren 3.1 und 3.2, Spülarme 166 oberhalb und/oder unterhalb des Transportbandes 120 angeordnet sein.

Wiederum lassen sich dabei, analog zum Ausführungsbeispiel gemäß den Figuren 3.1 und 3.2, verschiedene Ebenen definieren, welche in Figur 4 mit den Bezugsziffern 164 (Spülgutebene), 170 (Spülvorhangebene) und 174 (Maschinenebene) bezeichnet sind. Im Unterschied zum Ausführungsbeispiel gemäß den Figuren 3.1 und 3.2 ist in dem in Figur 4 gezeigten Ausführungsbeispiel die Spülvorhangebene 170 im Wesentlichen senkrecht zur Transportrichtung 116 und zur Maschinenebene 174 orientiert. Die Normale 176 zur Spülvorhangebene 170 ist damit im Wesentlichen parallel zur Transportrichtung 116 und zur Maschinenebene 174. Wie oben dargestellt, lassen sich jedoch auch Kombinationen der Ausführungsbeispiele bilden, in welchen wiederum eine Abweichung δ ≠ 0 zwischen diesen Richtungen besteht.

In dem in Figur 4 dargestellten Ausführungsbeispiel ist hingegen die Spülgutebene 164 um einen Winkel γ der Maschinenebene 174 verkippt. Auch dieser Winkel γ liegt vorzugsweise zwischen 1° und 40°, insbesondere zwischen 5° und 20° und besonders bevorzugt bei ca. 10°. Die Fächer 150 für das Spülgut 114 können dementsprechend auf dem Transportband 120 derart eingerichtet sein, dass das Reinigungsgut schräg auf das Transportband 120 aufgesetzt und derart gehaltert werden kann. Damit fahren die Spülgutoberflächen 156 verkippt durch die Wasservorhänge 152 der Spülarme 166 hindurch. Durch diese Schrägstellung des Spülguts 114 ergibt sich ebenfalls die oben beschriebene seitliche Relativbewegung der Wasserfront auf den Spülgutoberflächen 156 des Spülguts 114, und damit der verbesserte Abspüleffekt.

### Bezugszeichenliste

- 110: Durchlaufgeschirrspülmaschine
- 112: Transportvorrichtung
- 114: Spülgut
- 116: Transportrichtung
- 118: Reinigungskammer
- 119: Reinigungszonen
- 120: Transportband
- 122: Einlauf
- 124: Einlauftunnel
- 126: Trennvorhang
- 128: Vorspülzone
- 130: Vorspülsystem
- 131: Sprührohre
- 132: Spülzone
- 134: Spülsystem
- 136: Pumpenklarspülzone
- 138: Frischwasserklarspülzone
- 140: Sprührohr Frischwasserklarspülung
- 142: Trocknungszone
- 144: Abnahmestrecke
- 146: Trocknungsgebläse
- 148: Austrittstrichter
- 149: Aufnahmen
- 150: Fach für Reinigungsgut auf Transportband
- 152: Wasservorhang der Frischwasserklarspülung
- 154: Gravitationsrichtung
- 156: Spülgutoberfläche
- 158: Vorderseitenoberfläche
- 160: Rückseitenoberfläche
- 162: Flächennormale
- 164: Spülgutebene
- 166: Spülarme
- 168: Längserstreckungsrichtung
- 170: Spülvorhangebene
- 172: Spüldüsen
- 174: Maschinenebene
- 176: Normale zur Spülvorhangebene

## Patentansprüche

1. Durchlaufgeschirrspülmaschine (110) zur Reinigung von Spülgut (114), wobei die Durchlaufgeschirrspülmaschine (110) mindestens eine Reinigungszone (119) aufweist, in welcher das Spülgut (114) mit mindestens einer Reinigungsflüssigkeit beaufschlagt wird, wobei die Durchlaufgeschirrspülmaschine (110) mindestens eine Transportvorrichtung (112) aufweist, wobei die Transportvorrichtung (112) eingerichtet ist, um das Spülgut (114) in einer Orientierung aufzunehmen und in einer Transportrichtung (116) durch die Reinigungszone (119) zu transportieren, wobei das Spülgut (114) mindestens eine Spülgutoberfläche (156) aufweist, wobei eine Flächennormale (162) der Spülgutoberfläche (156) und eine Gravitationsrichtung (154) eine Spülgutebene (164) aufspannen, wobei die Beaufschlagung des Spülguts (114) mit der Reinigungsflüssigkeit derart erfolgt, dass die auf die Spülgutoberfläche (156) aufgebrachte Reinigungsflüssigkeit in einer von einer parallelen Ausrichtung zur Spülgutebene (164) abweichenden Richtung auf der Spülgutoberfläche (156) abläuft.

2. Durchlaufgeschirrspülmaschine (110) nach dem vorhergehenden Anspruch, wobei das Spülgut (114) mindestens eines der folgenden Spülgüter aufweist: Teller; Tabletts; Behälter, insbesondere Kisten.

3. Durchlaufgeschirrspülmaschine (110) nach einem der vorhergehenden Ansprüche, wobei die Reinigungszone (119) eine Klarspülzone (136, 138) umfasst, in welcher das Spülgut (114) mit einer Klarspülflüssigkeit beaufschlagt wird, insbesondere Frischwasser.

4. Durchlaufgeschirrspülmaschine (110) nach einem der vorhergehenden Ansprüche, wobei in der Reinigungszone (119) mindestens ein Spülarm (166) mit einer Mehrzahl von Spüldüsen (172) angeordnet ist, wobei der Spülarm (166) eine Längserstreckungsrichtung (168) aufweist, wobei die Längserstreckungsrichtung (168) und die Gravitationsrichtung (154) eine Spülvorhangebene (170) aufspannen, wobei die Transportrichtung (116) und die Gravitationsrichtung (154) eine Maschinenebene (174) aufspannen, wobei die Spülvorhangebene (170) die Maschinenebene (174) unter einem von 90° abweichenden Vorhangwinkel schneidet.

5. Durchlaufgeschirrspülmaschine (110) nach dem vorhergehenden Anspruch, wobei der Vorhangwinkel eine Abweichung (δ) von 90° aufweist, welche zwischen 1° und 40° liegt, vorzugsweise zwischen 5° und 20° und besonders bevorzugt bei 10°.

6. Durchlaufgeschirrspülmaschine (110) nach einem der vorhergehenden Ansprüche, wobei die mindestens eine Spülgutoberfläche (156) mindestens eine Rückseitenoberfläche (160) aufweist, wobei die Rückseitenoberfläche (160) eine Rückseitennormale aufweist, wobei die Rückseitennormale eine Richtungskomponente parallel zur Gravitationsrichtung (154) aufweist.

7. Durchlaufgeschirrspülmaschine (110) nach dem vorhergehenden Anspruch, wobei in der Reinigungszone (119) mindestens ein Spülarm (166) mit einer Mehrzahl von Spüldüsen (172) angeordnet ist, wobei der Spülarm (166) ein unterer Spülarm ist, wobei der untere Spülarm (166) eingerichtet ist, um die Reinigungsflüssigkeit in einer Aufwärtsrichtung auf das Spülgut (114) aufzubringen.

8. Durchlaufgeschirrspülmaschine (110) nach einem der vorhergehenden Ansprüche, wobei die Transportvorrichtung (112) mindestens eine Aufnahme (149) aufweist, wobei die Transportrichtung (116) und die Gravitationsrichtung (154) eine Maschinenebene (174) aufspannen, wobei die Aufnahme (149) derart eingerichtet ist, dass die Spülgutebene (164) und die Maschinenebene (174) unter einem von 0° abweichenden Abspülwinkel (γ) zueinander angeordnet sind.

9. Durchlaufgeschirrspülmaschine (110) nach dem vorhergehenden Anspruch, wobei der Abspülwinkel (γ) zwischen 1° und 40° liegt, vorzugsweise zwischen 5° und 20° und besonders bevorzugt bei 10°.

10. Durchlaufgeschirrspülmaschine (110) nach einem der beiden vorhergehenden Ansprüche, wobei die Aufnahme (149) ein Transportband (120) mit mindestens einem Aufnahmefach (150) und/oder einen Geschirrkorb mit mindestens einem Aufnahmefach (150) aufweist.

11. Verfahren zum Reinigen von Spülgut (114), insbesondere unter Verwendung einer Durchlaufgeschirrspülmaschine (110) nach einem der vorhergehenden Ansprüche, wobei das Spülgut (114) mittels mindestens einer Transportvorrichtung (112) in einer Orientierung aufgenommen und in einer Transportrichtung (116) durch mindestens eine Reinigungszone (119) transportiert wird, wobei das Spülgut (114) mit mindestens einer Reinigungsflüssigkeit beaufschlagt wird, wobei das Spülgut (114) mindestens eine Spülgutoberfläche (156) aufweist, wobei eine Flächennormale (162) der Spülgutoberfläche (156) und eine Gravitationsrichtung (154) eine Spülgutebene (164) aufspannen, wobei die Beaufschlagung des Spülguts (114) mit der Reinigungsflüssigkeit derart erfolgt, dass die auf die Spülgutoberfläche (156) aufgebrachte Reinigungsflüssigkeit in einer von einer parallelen Ausrichtung zur Spülgutebene (164) abweichenden Richtung auf der Spülgutoberfläche (156) abläuft.
